# EUROPÄISCHE PATENTSCHRIFT

(11) **EP 1 656 298 B1**
(45) Veröffentlichungstag und Bekanntmachung des Hinweises auf die Patenterteilung: **07.03.2007**
(21) Anmeldenummer: 04738142.1
(22) Anmeldetag: 12.08.2004
(51) Int. Cl.: B65B 5/08, B65B 19/34, B65B 35/36

(54) **VERFAHREN UND VORRICHTUNG ZUM ABPACKEN VON TUBEN**
METHOD AND DEVICE FOR PACKING TUBES
PROCEDE ET DISPOSITIF D'EMBALLAGE DE TUBES

(30) Priorität: 20.08.2003 CH 141803
(43) Veröffentlichungstag der Anmeldung: 17.05.2006
(73) Patentinhaber: Texa AG, 7023 Haldenstein (CH)
(72) Erfinder: BENZ, Gottlieb, CH-8890 Flums (CH)
(74) Vertreter: Schneider Feldmann AG Patent- und Markenanwälte
(86) Internationale Anmeldenummer: PCT/CH2004/000503
(87) Internationale Veröffentlichungsnummer: WO 2005/019035

(56) Entgegenhaltungen:
- US-A- 5 060 454
- PATENT ABSTRACTS OF JAPAN Bd. 1995, Nr. 04, 31. Mai 1995 (1995-05-31) -& JP 07 010126 A (KYODO PRINTING CO LTD), 13. Januar 1995 (1995-01-13)
- PATENT ABSTRACTS OF JAPAN Bd. 013, Nr. 311 (M-851), 17. Juli 1989 (1989-07-17) -& JP 01 099912 A (LION CORP), 18. April 1989 (1989-04-18)

## Beschreibung

Die vorliegende Erfindung betrifft ein Verfahren und eine Vorrichtung zum Abpacken von Tuben, die kontinuierlich von einer Produktionslinie kommen und mittels einer Gruppiereinheit in Gruppen von nebeneinander liegenden Tuben mit einer vorgebbaren Einheitszahl von Tuben angeordnet werden, die einer Lage von in einer Schachtel abzulegenden Tuben entsprechen.

Verfahren und Vorrichtungen, die dazu dienen, Produktionseinheiten zu gruppieren und in Schachteln abzupacken, sind in vielen Ausführungsformen bekannt. Das verfahrensgemässe Vorgehen ebenso wie eine entsprechende Vorrichtung, um ein solches Verfahren durchzuführen, sind jeweils von der Art der Produktionseinheiten stark abhängig. So zeigt beispielsweise die US-A-5,732,536 eine Vorrichtung mittels der Klebebänder in Schachteln abpackbar sind, die Deutsche Offenlegungsschrift DE-A-22'00'390 eine Vorrichtung zum Abpacken von beispielsweise Haushaltspapierrollen, oder die EP-A-360' 310 eine Vorrichtung zum Abpacken von Blumentöpfen. Das Handling von verschiedenartigen Produkten bedingt entsprechend verschiedenartige Verfahren und Vorrichtungen, und sogar bei scheinbar gleichartigen Produkten können je nach Grösse oder Gestaltungsform unterschiedliche Probleme auftauchen, die entsprechend auch unterschiedlich angepasste Verfahren und Vorrichtungen benötigen.

Die vorliegende Erfindung befasst sich mit dem Abpacken von Tuben. Hierbei wird von einer bekannten Vorrichtung zur Bildung von Produktgruppen ausgegangen, wie sie beispielsweise aus der EP-B-1'114'784 bekannt ist. Diese Vorrichtung wird an sich insbesondere verwendet zur Bildung von Gruppen von länglichen zylindrischen Produkteneinheiten, wie beispielsweise Tubenhülsen oder Dosen, die kontinuierlich von einer Produktionslinie kommen und zur Bildung von Produktgruppen mit einer vorwählbaren Einheitenanzahl verwendet werden. Die gebildeten Produktgruppen werden auf einem fördernden Transportband in eine Abschiebeposition gebracht und von dort lageweise in eine Schachtel geschoben. Vorrichtungen dieser Art haben sich ausserordentlich auf dem Markt bewährt und arbeiten mit ausserordentlich hohen Taktzeiten. Auch zum Abpacken von Tuben wurden diese Maschinen eingesetzt. Sind die Tuben aus Metall, so ist der Tubenkörper im Verhältnis zum Tubenkopf relativ schwer, und entsprechend erfolgt die Abfüllung in die Schachteln problemlos. Schwieriger ist die Situation bei Tuben aus Kunststoff oder Laminate. Je nach der Grösse der Tube verändert sich das Verhältnis des Gewichtes des Tubenkopfes zum Gewicht des Tubenkörpers. Insbesondere trifft dies bei mittleren bis kleinen Tubengrössen zu. Das Verhältnis wird zusätzlich noch ungünstig beeinflusst, da die Kunststofftuben von den Produktionslinien bereits mit aufgesetzter Tubenkappe angeliefert werden, da diese Tuben in der angelieferten Form nach dem Abpacken den entsprechenden Firmen zum Abfüllen der Tuben geliefert werden. Entsprechend sind die Köpfe der so angelieferten Tuben fast immer schwerer als der hülsenförmige Tubenkörper.

Bei allen heute auf dem Markt vorhandenen Maschinen werden die Tuben lageweise in eine entsprechende Schachtel geschoben, wobei diese Schachtel auf einer Seitenwand steht oder liegt und entsprechend die Tuben in etwa horizontaler Richtung in die Schachtel eingeschoben werden. Sind nun die Tubenköpfe schwerer als die Hülsen, so neigen die bereits in der Schachtel abgelegten Tuben dazu, zu kippen, so dass die zur Gruppiereinheit gerichteten offenen Hülsen leicht nach oben über die eigentliche Ebene, die der entsprechenden Lage entspricht, vorstehen. In der Folge werden nachfolgende Schichten beim Einschieben auf solche vorstehenden Tuben anstossen, und entsprechend entsteht dann ein Durcheinander, was zu einem sofortigen Unterbruch des Verfahrens führt. Dies ist extrem lästig, da diese Abpackmaschinen meist direkt am Ende der entsprechenden Produktionslinien stehen und somit ein Unterbruch beim Abpacken zu einem Produktionsunterbruch führt. Wie bereits erwähnt, wird diese Problematik noch dadurch verschärft, dass auf den Tubenköpfen entsprechende Verschlüsse bereits aufgesetzt sind, und diese Verschlüsse haben zudem einen kleineren Durchmesser als die Hülse selber. Dies fördert die zuvor beschriebene Kippbewegung.

Ein weiteres Problem besteht darin, dass solche Kunststofftuben und insbesondere Kunststofftuben kleinerer Dimensionen vielfach zur Abpackung von pharmazeutischen Produkten dienen, bei denen besonders hohe Reinheitsvorschriften bestehen. Entsprechend stehen die hier beschriebenen Abpackmaschinen genau wie die Produktionsmaschinen selber in entsprechenden Reinräumen. Dies bedingt, dass die Tuben entweder in Kunststoffschachteln gepackt werden müssen oder entsprechende Kartonschachteln verwendet werden, die mit einer sackartigen Kunststofffolie ausgekleidet werden müssen. Sowohl Kunststofftuben selber als auch Kunststoffschachteln oder die sackartigen Kunststofffolienauskleidungen neigen allesamt dazu, sich statisch aufzuladen, wodurch sogar ohne die beschriebene Kippwirkung durch die statischen Ladungen Kräfte auftreten können, die zu Verwerfungen der gruppierten Einheiten führen können.

Weiterhin sind aus der JP-A-07 010126 ein Verfahren und eine Vorrichtung gemäß den Oberbegriffen der Ansprüche 1 und 5 bekannt.

Es ist die Aufgabe der vorliegenden Erfindung, ein Verfahren anzubieten, mit dem insbesondere Tuben aus Kunststoff oder aus Laminate auch in Kunststoffschachteln oder in Kartonschachteln mit einer sackartigen Kunststoffauskleidung einfüllbar sind, ohne dass die zuvor erwähnten Probleme auftauchen können.

Ein Verfahren, dass diese Aufgabe löst, geht aus dem Patentanspruch 1 hervor. Weitere vorteilhafte Ausgestaltungen des Verfahrens sind in den abhängigen Ansprüchen 2 bis 4 beschrieben. Die Erfindung schafft gemäss Patentanspruch 5 auch eine Vorrichtung, mittels der insbesondere Kunststofftuben oder Tuben aus Laminate und insbesondere auch Tuben, die kopflastig sind, abgepackt werden können in Schachteln aus Karton oder Kunststoff, bzw. in Kartonschachteln mit einer sackartigen Kunststofffolieneinlage, ohne dass die zuvor beschriebenen Probleme auftreten. Weitere vorteilhafte Ausgestaltungsformen der Vorrichtung gehen aus den abhängigen Ansprüchen 6-10 hervor.

In der beiliegenden Zeichnung sind die wesentlichen Merkmale der erfindungsgemässen Vorrichtung dargestellt, und diese ebenso wie das Verfahren werden mit Bezug auf die anliegenden Zeichnungen nachfolgend erläutert. Es zeigt:
- Figur 1: eine schematische Anordnung der Vorrichtung im Bereich der Übergabe der Tuben von einer Gruppiereinheit in einer Schachtel;
- Figur 2: eine perspektivische Darstellung eines Dornenträgers bei der Übernahme der Tuben von der Gruppiereinheit, und
- Figur 3: in schematischer Seitenansicht bei der Abgabe der Tuben vom Dornenträger in eine Schachtel;
- Figur 4: eine vergrösserte Detailansicht der Figur 2;
- Figur 5: einen einzelnen Dorn in Seitenansicht, und
- Figur 6: denselben im Schnitt, sowie
- Figur 7: einen einzelnen Dorn mit aufgesetzter Tube in Sicht senkrecht auf den Dorn.

Beim nachfolgend zu beschreibenden Verfahren und Vorrichtung sollen Tuben T von einer Gruppiereinheit 1 mittels einer Abpackeinheit 2 in Schachteln B, die vorzugsweise mit einer sackartigen Kunststofffolieauskleidung versehen sind, abgepackt werden. In der Figur 1 ist diese Situation schematisch dargestellt. Bezüglich der genaueren Ausgestaltung der Gruppiereinheit 1 wird insbesondere auf die EP-B-1'114'784 verwiesen. In der vereinfachten Darstellung gemäss der Figur 1 sind lediglich die hier interessierenden Teile der Gruppiereinheit dargestellt. Die von einer hier nicht dargestellten Produktionslinie kontinuierlich angelieferten Tuben werden auf ein Transportband 10 abgelegt, welches aus einer Vielzahl von Produktaufnahmen 11 in der Form von Halbschalen besteht. Mittels eines Antriebs 12, vorzugsweise einem Schrittmotor, werden die abzupackenden Tuben T gruppenweise angeliefert und mittels eines Schiebers 13, der mittels einer Kolbenzylindereinheit 14 betätigbar ist, vom Transportband 10 zur Abpackeinheit 2 übergeben.

Die Abpackeinheit 2 hat als wesentlichstes Element einen Dornenträger 20, der eine Platte 21 umfasst, die mittels einer Kolbenzylindereinheit 22 in Richtung auf die Gruppiereinheit 1 zu und von dieser weg bewegbar ist. Die Kolbenzylindereinheit 22 mit dem Dornenträger 20 ist insgesamt mit einem Schwenkorgan 23 um 90° von der horizontalen Lage, wie in Figur 1 dargestellt, in die vertikale Lage verschwenkbar. Gleichzeitig ist das Schwenkorgan 23 zusammen mit der Kolbenzylindereinheit 22 und dem Dornenträger 20 auf und ab bewegbar, was symbolisch durch eine Stange 24 dargestellt ist, an der alle zuvor beschriebenen Teile der Abpackeinheit 2 auf und ab bewegbar sind. Bezüglich der genaueren Ausgestaltung des Dornenträgers 20 mit der Platte 21 und den darauf befestigten Dornen wird auf die Ausführungen in Zusammenhang mit den nachfolgenden Figuren verwiesen.

Nachfolgend wird nun wiederum mit Bezug auf die Figur 1 das erfindungsgemässe Verfahren erläutert. Die abzupackenden Tuben T, die kontinuierlich von einer hier nicht dargestellten Produktionslinie kommen, liegen in den Produktaufnahmen 11 auf dem Transportband 10 und werden mittels dieser zu einer Abschiebposition transportiert. Die Einheitszahl von nebeneinander liegenden Tuben ist vorgebbar und die Zahl entspricht genau jener Menge, die einer Lage von in eine Schachtel B zu gebenden Tuben entspricht. Befindet sich die Gruppe von Tuben T auf dem Transportband 10 in der korrekten Position, so wird der Schieber 13 mittels der Kolbenzylindereinheit 14 aktiviert und die gesamte Reihe von Tuben T wird gleichzeitig auf eine oberste Reihe von Dornen geschoben, die auf einem Dornenträger 20 angeordnet sind. Hierzu wurde die Platte 21 des Dornenträgers 20 mittels der Kolbenzylindereinheit 22 zuerst in Richtung des Pfeils I auf die Gruppiereinheit 1 zu bewegt und danach in Richtung des Pfeils II auf das entsprechende Niveau abgesenkt, so dass die bereit liegende Gruppe von Tuben mittels des Schiebers 13 alle gleichzeitig auf die oberste Reihe von Dornen des Dornenträgers 20 aufgeschoben werden können. Hierauf wird der Dornenträger 20 in Richtung des Pfeils III angehoben und in Richtung des Pfeils IV wieder ein Stück weit von der Gruppiereinheit 1 weggefahren.

Als nächstes wird wiederum eine neue Gruppe von Tuben T mittels des Transportbandes 10 in die Abstossposition vorgefahren, worauf der Dornenträger 20. wieder in Richtung des Pfeils I zur Gruppiereinheit 1 zu bewegt wird, danach in Richtung des Pfeils II wiederum abgesenkt wird und der Schieber 13 die nächste Lage von Tuben auf die zweite Reihe von Dornen, d.h. die zweitoberste Reihe von Dornen, aufgeschoben wird. Hierbei wird die Abwärtsbewegung in Pfeilrichtung II lediglich so weit abwärts gefahren, bis die bereits aufgeschobene Lage von Tuben auf das hintere freie Ende der aufzuschiebenden Tuben aufliegt, so dass diese Tuben zwischen den bereits aufgeschobenen Tuben und den Produktaufnahmen 11 während des Verschiebens geführt sind. Entsprechend kann während des Aufschiebens keine Kippbewegung stattfinden. Diese Bewegungsabfolge wird so oft wiederholt, bis der Dornenträger 20 vollständig mit Tuben bestückt ist. Nachdem die letzte Reihe von Tuben aufgeschoben ist, fährt der Dornenträger 20 wiederum in Richtung des Pfeils III nach oben und wie Pfeil IV zeigt, von der Gruppiereinheit 1 weg, worauf dann eine Drehbewegung entsprechend dem Pfeil V erfolgt, so dass nun sämtliche aufgeschobenen Tuben T in vertikaler Richtung mit dem Tubenkopf nach unten auf dem Dornenträger 2 gehalten sind, worauf dieser in Richtung des Pfeils VI abgesenkt wird und sämtliche Tuben gleichzeitig in die bereit stehende Schachtel B eingeschoben werden. Mittels eines noch zu beschreibenden Abschiebmechanismus' werden die sich in der Schachtel B befindlichen Tuben T alle gleichzeitig vom Dornenträger 20 abgeschoben und dieser fährt wieder in seine ursprüngliche Anfangsposition zurück, worauf ein neuer Zyklus beginnt.

Um eine möglichst dichte Packung der Tuben in der Schachtel zu erreichen wird man vorzugsweise die Dornen auf dem Dornenträger 20 bezüglich 2 benachbarten übereinander liegenden Reihen jeweils um einen halben Durchmesser versetzt anordnen. Entsprechend wird man verfahrensmässig das Transportband 10 um diesen halben Durchmesser der Tuben versetzt anhalten, so dass die Tuben wiederum exakt auf die Dorne ausgerichtet sind. So lässt sich somit die dichtest mögliche Anordnung der Tuben in der Schachtel B erzielen.

Da insbesondere solche Kunststofftuben bzw. Tuben aus Laminat mit Kunststoffbeschichtung sowohl in der Pharmaindustrie als auch in der Lebensmittelindustrie häufig zum Einsatz kommen, sind entsprechend hohe Anforderungen bezüglich der Reinlichkeit gestellt. Da Kartonschachteln immer einen gewissen Anteil an Papierstaub enthalten, wird immer häufiger verlangt, dass die Schachteln B entweder selber aus Kunststoff sind oder mit einer sackartigen Folienauskleidung S versehen sind. Diese sackartigen Folienauskleidungen S werden üblicherweise von Hand eingelegt und die Ränder über die seitlich hinuntergebogenen Klappen der Schachtel gestülpt. Eine vollständig korrekte Auslegung der Schachtel mit dieser Folienauskleidung ist kaum möglich. Dies hat immer wieder zu Problemen bei der Abfüllung der Tuben in solche ausgekleideten Schachteln geführt. Dies hat verschiedene Gründe. Zum einen haben solche Folienauskleidungen immer auch eine gewisse statische Ladung und diese erhöht sich bei der Einführung der Tuben in die Schachtel. Zum andern jedoch werden bisher die einzufüllenden Schachteln immer seitlich hochkant aufgestellt und die Tuben direkt von der Gruppiereinheit 1 seitlich in die offene Schachtel geschoben. Da jedoch die Folienauskleidung praktisch keine Eigensteifigkeit aufweist, hängt entsprechend die Folie immer von der oberen Seitenwand nach unten. Dies führt zu entsprechenden Problemen bei der Einführung der letzten Lage der Tuben. Hierbei wird praktisch immer die Folienauskleidung teilweise zusammengeknautscht und sie lässt sich danach kaum noch schliessen. Will man die zusammengeknautschte Folie glatt ziehen, so fallen dabei die Tuben heraus. Bei der erfindungsgemässen Lösung sind die Tuben auf den Dornen in unverrückbarer Lage gehalten. Entsprechend lässt sich die sackartige Folienauskleidung direkt in die korrekte Endlage in die Schachtel hinein stossen. Zudem steht im erfindungsgemässen Verfahren die Schachtel auf ihrem Boden und entsprechend hängt die sackartige Folienauskleidung relativ korrekt in der Schachtel. Die vorhandenen Kräfte der statischen Ladung spielen hierbei überhaupt keine Rolle mehr. Wesentlich für die korrekte Abpackung der Tuben in die Schachtel B ist deren exakte und genügend feste Halterung auf den Dornen des Dornenträgers 20. Hierzu wird auf die noch nachfolgenden Beschreibungsteile verwiesen.

In der Figur 2 ist der Dornenträger 20 im grösseren Massstab perspektivisch dargestellt. Wiederum erkennt man einen Teil der Gruppiereinheit 1 bestehend aus dem Transportband 10 mit den Produktaufnahmen 11 in Form von Halbschalen. Das Transportband 10 läuft um eine Umlenkrolle 15. Teilweise erkennt man noch den winkelartigen Schieber 13. Obwohl in der hier dargestellten Zeichnung eigentlich die oberen drei Reihen von Dornen 25 bereits bestückt wären, wurden diese der Deutlichkeit halber weggelassen. Man erkennt die angelieferte Gruppe von Tuben T, die exakt in der Aufschiebeposition angeordnet sind. Die drei oberen Reihen von Dornen, die bereits mit Tuben bestückt wären, würden folglich in der hier gezeigten Position auf die hier bereit liegende Gruppe von Tuben aufliegen. Im nächsten Schritt würde dann der Schieber 13 in Richtung zur Platte 21 hin bewegt und würde die bereit liegende Gruppe von Tuben auf die vierte Dornenreihe von oben aufschieben. Dies entspricht der genau gegenteiligen Beladungsfolge wie bei bisher bekannten Tubenabpackmaschinen. Bei jenen werden jeweils die Schachteln von oben nach unten befüllt und folglich würde die erste Gruppe von Tuben die unterste Lage in der Schachtel bilden. Hier hingegen werden die Dorne von oben nach unten mit Gruppen von Tuben bedient.

Die eigentliche, dornentragende Platte 21 ist beweglich gehalten. Entsprechend ist eine Chassisplatte 30 vorhanden, die von Kolbenstangen von Kolbenzylindereinheiten 24 durchsetzt ist und welche die bewegliche, dornentragende Platte 21 halten. Die dornentragende Platte 21 ist mit entsprechenden Bohrungen versehen, durch die entsprechende Schrauben hindurch greifen, welche in das rückseitige Ende der Dornen 25 eingreifen. Auf der Chassisplatte 30 sind entlang der vertikalen Seitenkante seitliche Trägerleisten 27 angeordnet. Auf diesen seitlichen Trägerleisten 27 sind Abstossstäbe 26 montiert. Zwischen je zwei benachbarten Abstossstäben 26 ist jeweils beidseitig ein Distanzhalter 28 angeordnet. Entsprechend verlaufen die Abstossstäbe 26 parallel und im Abstand von jeweils zwei benachbarten Reihen von Dornen 25.

Sind sämtliche Dorne 25 mit Tuben T bestückt, so wird die Chassisplatte 30 mit der dornentragenden Platte 21 und den Kolbenzylindereinheiten 29 von der Gruppiereinheit entfernt, nach oben gefahren und mittels des Schwenkorgans 33 um 90° gekehrt. Nun wird, wie zuvor erwähnt, der gesamte Dornenträger 20 abgesenkt und die Tuben in die Schachtel hineingefahren und in dieser Position wird nun die Platte 21 mittels der Kolbenzylindereinheiten 29 zur Chassisplatte 30 hingezogen, wobei gleichzeitig die in unveränderlicher Distanz auf den seitlichen Trägerleisten 27 ruhenden Abstossstäbe in Funktion treten und die Tuben von den Dornen ziehen. Danach wird der Dornenträger 20 insgesamt wieder in die anfängliche Ausgangsposition gefahren. Schematisch ist diese Situation nochmals in der Figur 3 dargestellt. Wiederum ist hier die auf ihrer Bodenfläche stehende Schachtel B mit der sackartigen Folienauskleidung S ersichtlich. Schematisch sind einige eingefüllte Tuben mit ihren aufgesetzten Verschlüssen V in der Schachtel abgefüllt gezeigt und gleichzeitig ist auch der Dornenträger 20 in der bereits abgestreiften Position dargestellt, bei der die dornentragende Platte 21 bereits wieder in ihre Füllposition vorgeschoben ist, so dass die Dornen 25 wieder beladbar sind

Obwohl in den Figuren nicht dargestellt, wird man bevorzugterweise die Dornen 25 in horizontaler Richtung jeweils um einen halben Durchmesser der zu beladenden Tuben versetzt anordnen, um so die dichtest mögliche Packung zu erreichen wodurch sichergestellt ist, dass die Tuben in der Schachtel unverrückbar an ihrer Position verbleiben.

Die Dorne 25 sind im Detail in den Figuren 5 bis 7 dargestellt. Die Figur 5 zeigt hierbei eine Seitenansicht, während die Figur 6 einen axialen Längsschnitt in der Ebene E wie in Figur 5 eingezeichnet darstellt. Jeder Dorn hat im wesentlichen einen rechteckigen Querschnitt. Das zur dornentragenden Platte 21 gerichtete Ende 250 ist plan geschliffen. Das gegenüber liegende, freie Ende 251 ist konisch zugeschliffen. Die Längskanten 252 sind gerundet entsprechend dem Innendurchmesser der aufzunehmenden Tuben. Insgesamt sind die Dorne 25 mit einer geringen Konizität geschliffen, so dass die Querschnittsfläche am Ende 250 geringfügig grösser ist als die Querschnittsfläche des Dornes unterhalb des kegelförmig angeschliffenen Teiles. Hierdurch wird sichergestellt, dass die Tuben beim Aufschieben geringfügig verformt werden und sich somit elastisch auf den Dornen halten.

Jeder Dorn 25 wird von einer zentrischen Axialbohrung durchsetzt. Der Durchmesser dieser Axialbohrung variiert. Der zum Ende 250 gerichtete Axialbohrungsabschnitt 255 weist einen geringeren Durchmesser auf. Dieser Durchmesser ist geringfügig grösser als der Durchmesser der Befestigungsschraube, die durch die Platte 21 hindurch in diesen Bohrungsabschnitt 255 hinein greift. Am freien Ende 251 in Richtung zum planen Ende 250 ist ein Bohrungsabschnitt 256 mit grösserem Durchmesser vorhanden. Dieser Durchmesser ist so gestaltet, dass sich darin eine Schraubmutter 257 einpressen lässt. Diese kann bis auf den Absatz 258, der durch die Durchmesseränderung erzeugt ist, hinuntergepresst werden. Die Befestigungsschraube mit der der Dorn 25 auf die Platte 21 befestigt wird, greift in diese Mutter 257 ein.

In der Figur 7 ist dieser Dorn in der Ansicht von oben erkennbar, wobei hier jedoch bereits eine Tube T mit dem aufgesetzten Verschluss V aufgesetzt gezeichnet ist. Der hier einzeln dargestellte Dorn ist zwischen zwei parallelen, benachbarten Abstossstäben 26 angeordnet. Das untere offene Ende der Tube reicht bis praktisch mindestens annähernd auf die Oberkanten der Abstossstäbe 26. Strichliniert sind die benachbarten Tuben eingezeichnet. Hierbei erkennt man, dass auf denselben Abstossstab 26 sowohl die Tuben derselben Reihe aufliegen, als auch die benachbarten Tuben der nächstfolgenden Reihe. Dies ist möglich, weil die Tuben, wie bereits erwähnt, jeweils um einen halben Durchmesser versetzt aufgeschoben werden. Wie bereits erwähnt, jedoch nicht in der Zeichnung dargestellt, sind entsprechend auch die Dorne benachbarter Reihen um die entsprechende Distanz zueinander versetzt angeordnet.

Erste Versuche mit einer Versuchsanordnung haben bereits gezeigt, dass dank dem erfindungsgemässen Verfahren und der entsprechenden Vorrichtung gegenüber den bekannten Verfahren nicht nur wesentlich sicherer gearbeitet werden kann, sondern dass zusätzlich auch noch eine Produktivitätssteigerung erreichbar ist. Dies bedingt jedoch, dass der Dornenträger 20 mit der Platte 21 und der Chassisplatte 30 in doppelter Ausführung vorhanden ist. Dies kann problemlos erzielt werden, indem man beide Dornenträger nebeneinander entlang dem Transportband 10 der Gruppiereinheit 1 anordnet und das Transportband entsprechend so steuert, dass abwechslungsweise erst ein erster Dornenträger vollständig gefüllt wird und danach der zweite Dornenträger. Selbstverständlich kommen auch andere Anordnungen von zwei Dornenträgern in Frage.

### Liste der Bezugszahlen

- B: Schachtel
- T: Tuben
- S: sackartige Folienauskleidung
- V: Verschlüsse

- 1: Gruppiereinheit
- 2: Abpackeinheit
- 10: Transportband
- 11: Produktaufnahmen in Form von Halbschalen
- 12: Antrieb, Schrittmotor
- 13: Schieber
- 14: Kolbenzylindereinheit
- 15: Umlenkrolle
- 20: Dornenträger
- 21: Platte
- 22: Kolbenzylindereinheit
- 23: Schwenkorgan
- 24: Stange
- 25: Dorne
- 26: Abstossstäbe
- 27: seitliche Trägerleisten
- 28: Distanzhalter
- 29: Kolbenzylindereinheit
- 30: Chassisplatte
- 33: Schwenkorgan
- 250: planes Ende
- 251: freies Ende
- 252: Längskanten
- 255: Axialbohrungsabschnitt
- 256: Bohrabschnitt mit grösserem Durchmesser
- 257: Schraubmutter
- 258: Absatz

## Patentansprüche

1. Verfahren zum Abpacken von Tuben (T), die kontinuierlich von einer Produktionslinie kommen und mittels einer Gruppiereinheit (1) in Gruppen von nebeneinander liegenden Tuben mit einer vorgebbaren Einheitszahl von Tuben angeordnet werden, die einer Lage von in einer Schachtel (B) abzulegenden Tuben (T) entsprechen, **dadurch gekennzeichnet, dass** eine erste Gruppe von Tuben (T) auf einer ersten obersten Reihe Dorne (25) aufgeschoben wird, die auf einem plattenförmigen Dornenträger (20) mit den Abmessungen der lichten Öffnung der zu füllenden Schachtel (B) angeordnet sind, worauf der Dornenträger angehoben (III) und von der Gruppiereinheit weggefahren (IV) wird, worauf eine nächste Gruppe von Tuben (T) gebildet wird, worauf der Dornenträger (20) wiederum zur Gruppiereinheit (1) bewegt wird, wobei die bereits auf einer ersten Dornenreihe aufgeschobenen Tuben mittels dem Dornenträger (20) soweit abgesenkt (II) werden, dass die erste Reihe von Tuben auf die neu gebildete Gruppe von Tuben aufliegt, und nun diese zweite Gruppe von Tuben auf eine zweite Dornenreihe aufgeschoben wird, und dieses Vorgehen wiederholt wird, bis sämtliche Dorne (25) des Dornenträgers (20) mit Tuben besetzt sind, worauf der Dornenträger geschwenkt (V) wird und in eine offene Schachtel (B) einfährt (IV) und darauf alle Tuben von allen Dornen gleichzeitig in die Schachtel abgeschoben werden, worauf der Dornenträger in seine Ausgangsposition zurückfährt und für die nächste Beladung bereit steht.

2. Verfahren nach Anspruch 1, **dadurch gekennzeichnet, dass** man zwei Dornenträger (20) verwendet und diese abwechslungsweise mit Tuben belädt, wobei in der Zeit, in der ein beladener Dornenträger die Tuben in eine Schachtel (B) abgibt, der zweite Dornenträger mit Tuben beladen wird.

3. Verfahren nach Anspruch 1, **dadurch gekennzeichnet, dass** die Dornen zweier benachbarter Reihen von Dornen auf einen Dornenträger jeweils um einen halben Durchmesser der Tuben versetzt angeordnet sind, und die Gruppiereinheit (1) um die halbe Distanz der Tubendurchmesser jeweils alternierend versetzt vor den Dornenträgern (20) anhält und die Tuben (T) auf die Dorne (25) des Dornenträgers aufgeschoben werden.

4. Verfahren nach Anspruch 1, **dadurch gekennzeichnet, dass** in die zu füllenden Schachteln eine sackartige Folienauskleidung (5) eingelegt wird, und deren Ränder um die Schachtelwände gestülpt werden, wobei der Dornenträger mit den Tuben beim Einschieben der Tuben die sackartige Folienauskleidung (5) vollumfänglich auf den Schachtelboden schiebt.

5. Abpackeinheit (2) zur Übernahme von Tuben (T), die kontinuierlich von einer Produktionslinie kommen und mittels einer Gruppiereinheit (1) zu Gruppen von nebeneinander liegenden Tuben in vorgebbarer Anzahl bildbar sind und wobei die Abpackeinheit (2) die Tuben (T) von der Gruppiereinheit (1) in eine Schachtel (B) abfüllt, wobei die Abpackeinheit (2) einen Dornenträger (20) umfasst, **dadurch gekennzeichnet, dass** der Dornenträger (20) im wesentlichen eine Platte (21) ist, mit mindestens in zwei Reihen darauf angeordneten Dornen (25), in der Anordnung, in der die Tuben in einer Schachtel abgegeben werden sollen, und dass die Platte (21) den Dimensionen der lichten Weite der zu füllenden Schachtel (B) entspricht, und dass ein Abstreiforgan vorhanden ist, mittels dem alle Tuben (T) gleichzeitig von den Dornen (25) abschiebbar sind.

6. Vorrichtung nach Anspruch 5, **dadurch gekennzeichnet, dass** die Dorne (25) die Form von im Querschnitt rechteckigen Stiften aufweisen, die auf der Platte (21) befestigt sind und deren freie Enden (251) gerundet konisch zu einer stumpfen Spitze zulaufen.

7. Vorrichtung nach Anspruch 6, **dadurch gekennzeichnet, dass** die Dorne im Bereich mit rechteckigem Querschnitt an den Längskanten (252) gerundet sind.

8. Vorrichtung nach Anspruch 7, **dadurch gekennzeichnet, dass** die Dorne (25) in der diagonalen Abmessung von den plattenseitigen planen Enden (250) zu den freien Enden (251) abnehmend gestaltet sind.

9. Vorrichtung nach Anspruch 5, **dadurch gekennzeichnet, dass** die Dorne (25) aus Kunststoff sind und eine axiale Längsbohrung (255, 256) aufweisen, deren Durchmesser (255) am befestigungsseitigen planen Ende (250) kleiner ist und zur Aufnahme eines Schraubengewindestiftes dient, während der Durchmesser (256) vom freien Ende (251) her grösser und zur Aufnahme einer auf den Schraubgewindestift passenden Mutter (257) gestaltet ist.

10. Vorrichtung nach Anspruch 5, **dadurch gekennzeichnet, dass** das Abstreiforgan ein Rost aus flachen Abstossstäben (26) ist, die parallel verlaufend je zwischen zwei benachbarten Reihen von Dornen (25) angeordnet sind, und wobei der Rost relativ zur Platte des Dornenträgers (20) bewegbar ist.

11. Vorrichtung nach Anspruch 5, **dadurch gekennzeichnet, dass** zwischen jeweils zwei benachbarten Abstossstäben (26) jeweils Distanzhalter (28) angeordnet sind, die seitlich der Platte (21) auf seitlichen Trägerleisten (27) gehalten sind, wobei die Trägerleisten (27) auf einer Chassisplatte (30) ruhen, während die Platte (21) relativ zur Chassisplatte (30) verschiebbar ist, womit alle Tuben (T) gleichzeitig von den Dornen (25) abstossbar sind.

## Claims

1. A method for packing tubes (T) which arrive continuously from a production line, and by way of a grouping unit (1) are arranged in groups of tubes lying next to one another with a settable unit number of tubes which corresponds to a layer of tubes (T) to be deposited in a box (B), wherein the first group of tubes (T) are pushed on a first uppermost row of mandrels (25) which are arranged on a plate-like mandrel support (20) with the dimensions of the clear opening of the box (B) to be filled, whereupon the mandrel support is lifted (III) and is traveled away from the grouping unit (IV), whereupon a next group of tubes (T) is formed, whereupon the mandrel support (20) is again moved to the grouping unit (1), wherein the tubes which are already pushed on a first mandrel row are lowered (II) by way of the mandrel support (20) to such an extent, that the first row of tubes lies on the newly formed group of tubes, and then this second group of tubes is pushed onto a second mandrel row, and this procedure is repeated, until all mandrels (25) of the mandrel support (20) are occupied with tubes, whereupon the mandrel support is pivoted (V) and moves into (VI) an open box (B) and thereupon all tubes are pushed off from all mandrels simultaneously into the box, whereupon the mandrel support travels back to its original position and is ready for the next loading.

2. A method according to claim 1, wherein one uses two mandrel supports (20) and these are alternately loaded with tubes, wherein in the time in which a loaded mandrel support dispenses the tubes into a box (B), the second mandrel support is loaded with tubes.

3. A method according to claim 1, wherein the mandrels of two adjacent rows of mandrels are arranged on a mandrel support in each case offset by half the diameter of the tubes, and the grouping unit (1) stops in front of the mandrel supports (20) in each case offset by half the distance of the tube diameter in an alternating manner, and the tubes (T) are pushed onto the mandrels (25) of the mandrel support.

4. A method according to claim 1, wherein a bag-like film lining (5) is inserted into the boxes to be filled, and the edges of this lining are put over the box walls, wherein the mandrel support with the tubes, on insertion of the tubes, pushes the bag-like film lining (5) onto the box base over the whole periphery.

5. A packing unit (2) for transferring tubes (T) which arrive continuously from a production line and may be formed by way of a grouping unit (1) into groups of tubes lying next to one another in a settable number, and wherein the packing unit (2) fills the tubes (T) from the grouping unit (1) into a box (B), wherein the packing unit (2) comprises a mandrel support (20), **characterized in that** the mandrel support (20) is essentially a plate (21), with mandrels (25) arranged in at least two rows thereon, in an arrangement in which the tubes are to be dispensed into a box, and wherein the plate (21) corresponds to the dimensions of the clear span of the box (B) to be filled, and that a pull-off element is present by way of which all tubes (T) may be simultaneously pushed from the mandrels (25).

6. A device according to claim 1, wherein the mandrels (25) have the shape of pins which are rectangular in cross section and which are fastened on the plate (21) and whose free ends (251) converge conically in a rounded manner into a blunt tip.

7. A device according to claim 6, wherein the mandrels in the region with a rectangular cross-section are rounded on the longitudinal edges (252).

8. A device according to claim 7, wherein the mandrels (25) in the diagonal dimension are designed reducing from the plane end (250) on the plate side, to the free ends (251).

9. A device according to claim 5, wherein the mandrels (25) are of plastic and comprise an axial longitudinal bore (255, 256) whose diameter (255) at the plane end (250) on the fastening side is smaller and serves for accommodating a screw threaded pin, whilst the diameter (256) from the free end (251) is designed larger and for receiving a nut (257) fitting onto the screw threaded pin.

10. A device according to claim 5, wherein the pull-off element is a grate of flat ejection rods (26) which running in a parallel manner are in each case arranged between two adjacent rows of mandrels (25), and wherein the grate may be moved relative to the plate of the mandrel support (20).

11. A device according to claim 5, wherein distancers (28) are arranged between in each case two adjacent ejection rods (26) and are held laterally of the plate (21) on lateral carrier bars (27), wherein the carrier bars (27) rest on a chassis plate (30), whilst the plate (21) is displaceable relative to the chassis plate (30), by which means all tubes (T) may be pushed from the mandrels (25) simultaneously.

## Revendications

1. Procédé d'emballage de tubes (T), lesquels proviennent en continu d'une ligne de production et sont agencés, à l'aide d'une unité de groupement (1), dans des groupes de tubes, gisant côte à côte, avec un nombre d'unités prédéterminé de tubes qui correspondent à une rangée de tubes (T) à déposer dans un carton (B), **caractérisé en ce que** un premier groupe de tubes (T) est poussé sur une première série supérieure de mandrins (25), lesquels sont agencés sur un support de mandrins (20) en forme de plaque ayant les dimensions de l'ouverture intérieure du carton (B) à remplir, sur quoi le support de mandrins est soulevé (III) et est éloigné (IV) de l'unité de groupement, sur quoi un prochain groupe de tubes (T) est formé, sur quoi le support de mandrins (2 0) est déplacé à nouveau vers l'unité de groupement (1), auquel cas les tubes déjà poussés sur une première série de mandrins sont abaissés (II) à l'aide du support de mandrins (20) jusqu'à ce que la première série de tubes repose sur le nouveau groupe de tubes formé, et maintenant ce deuxième groupe de tubes est poussé sur une deuxième série de mandrins, et ce procédé est répété jusqu'à ce que tous les mandrins (25) du support de mandrins (20) soient pourvus de tubes, sur quoi le support de mandrins est pivoté (V) et rentre (IV) dans un carton ouvert (B) et ensuite tous les tubes de tous les mandrins sont simultanément poussés dans le carton, sur quoi le support de mandrins revient à sa position de départ et est prêt pour le prochain chargement.

2. Procédé selon la revendication 1, **caractérisé en ce que** l'on utilise deux supports de mandrins (20) et que l'on charge alternativement ceux-ci avec des tubes, auquel cas dans la période de temps pendant laquelle un support de mandrins chargé délivre les tubes dans un carton (B), le deuxième support de mandrins est chargé avec des tubes.

3. Procédé selon la revendication 1, **caractérisé en ce que** les mandrins de deux séries voisines de mandrins sont agencés sur un support de mandrin respectivement décalés d'un demi-diamètre des tubes, et l'unité de groupement (1) s'arrête devant le support de mandrins (20) décalée respectivement en alternance d'une demi-distance du diamètre des tubes et les tubes (T) sont poussés sur les mandrins (25) du support de mandrins.

4. Procédé selon la revendication 1, **caractérisé en ce qu'**un revêtement par feuille (5) sacciforme est inséré dans le carton à remplir et les bords du revêtement par feuille sacciforme sont repliés autour des parois du carton, auquel cas le support de mandrins avec les tubes, lors de l'introduction des tubes, déplace entièrement le revêtement par feuille (5) sacciforme sur le fond du carton.

5. Unité d'emballage (2) pour la réception de tubes (T), lesquels proviennent en continu d'une ligne de production et sont susceptibles d'être formés, à l'aide d'une unité de groupement (1), dans des groupes de tubes, gisant côte à côte, en un nombre susceptible d'être prédéterminé, et auquel cas l'unité d'emballage (2) empaquette les tubes (T) provenant de l'unité de groupement (1) dans un carton (B), auquel cas l'unité d'emballage (2) comprend un support de mandrins (20), **caractérisé en ce que** le support de mandrins (20) est essentiellement une plaque (21), avec au moins des mandrins (25) y étant agencés en deux séries, dans la disposition dans laquelle les tubes doivent être délivrés dans un carton, et **en ce que** la plaque (21) correspond aux dimensions de la largeur intérieure du carton (B) à remplir, et **en ce qu'**un organe dévêtisseur est disponible, à l'aide duquel tous les tubes (T) sont susceptibles d'être simultanément retirés des mandrins (25).

6. Dispositif selon la revendication 5, **caractérisé en ce que** les mandrins (25) présentent la forme de pointes rectangulaires en section transversale, lesquelles sont fixées sur la plaque (21) et dont les extrémités libres (251) arrondies de façon conique se terminent en un sommet tronqué.

7. Dispositif selon la revendication 6, **caractérisé en ce que** les mandrins sont arrondis aux arêtes longitudinales (252) dans le secteur avec une section transversale rectangulaire.

8. Dispositif selon la revendication 7, **caractérisé en ce que** les mandrins (25) sont formés de façon à être décroissants dans la dimension diagonale depuis les extrémités planes (250) situées du côté de la plaque vers les extrémités libres (251).

9. Dispositif selon la revendication 5, **caractérisé en ce que** les mandrins (25) sont en matière synthétique et présente un trou longitudinal axial (255, 256), dont le diamètre (255) est plus petit aux extrémités planes (250) situées du côté de la fixation et qui sert pour la réception d'une tige filetée, tandis que le diamètre (256) depuis les extrémités libres (251) est plus grand et est formé pour la réception d'un écrou (257) qui s'adapte à la tige filetée.

10. Dispositif selon la revendication 5, **caractérisé en ce que** l'organe dévêtisseur est une grille faite de tiges de poussage plates (26), lesquelles sont agencées de façon à passer parallèlement chacune entre deux séries voisines de mandrins (25), et auquel cas la grille est mobile par rapport à la plaque du support de mandrins (20).

11. Dispositif selon la revendication 5, **caractérisé en ce que** respectivement des éléments écarteurs (28) sont agencés entre respectivement deux tiges de poussage voisines (26), ces éléments écarteurs (28) étant maintenus latéralement à la plaque (21) sur des barres porteuses latérales (27), auquel cas les barres porteuses (27) reposent sur une plaque de châssis (30), tandis que la plaque (21) est déplaçable par rapport à la plaque de châssis (30), de sorte que tous les tubes (T) sont simultanément poussés par les mandrins (25).
